# EUROPÄISCHE PATENTSCHRIFT

(11) **EP 3 553 237 B1**
(45) Veröffentlichungstag und Bekanntmachung des Hinweises auf die Patenterteilung: **06.11.2024**
(21) Anmeldenummer: 18166342.8
(22) Anmeldetag: 09.04.2018
(51) Int. Cl.: E03F 5/04, A47K 3/00, A47K 3/40

(54) **PROFILSYSTEM FÜR EINE SANITÄRE ANLAGE**
PROFILE SYSTEM FOR A SANITARY INSTALLATION
SYSTÈME DE PROFILÉ POUR UNE INSTALLATION SANITAIRE

(43) Veröffentlichungstag der Anmeldung: 16.10.2019
(62) Teilanmeldung aus: 20163547.1
(73) Patentinhaber: Combia GmbH, 80807 München (DE)
(72) Erfinder: Schindler, Martin, 80807 München (DE)
(74) Vertreter: Samson & Partner Patentanwälte mbB

(56) Entgegenhaltungen:
- EP-A1- 2 905 389
- EP-B1- 2 184 415
- WO-A1-2017/070721
- DE-A1- 102011 050 825
- DE-A1- 102014 100 783
- DE-U1- 202005 020 345
- DE-U1- 202009 015 093
- DE-U1- 202009 017 155
- DE-U1- 202014 004 016
- US-A- 5 850 716
- US-B1- 6 401 418

## Beschreibung

### Gebiet der Erfindung

Die Erfindung betrifft ein Profilsystem gemäß dem Oberbegriff von Anspruch 1.

### Stand der Technik

Im Allgemeinen sind Profilsysteme für sanitäre Anlagen in unterschiedlichen Ausführungen bekannt und können für verschiedene Aufgaben ausgestaltet sein. So sind zum Beispiel Profilsysteme für die Anwendung als Duschrinnenanordnung bekannt. Weiterhin sind Profilsysteme für die eingespannte Lagerung von Scheiben, wie eine Duschwand, im Bereich von Nasszellen bekannt. Darüber hinaus sind Profile zur Aufnahme von Wandverblendungspaneelen oder Zierprofile, wie ein Gefällekeil für Sanitärinstallationen bekannt. Es ist weiterhin bekannt, Profilsysteme für sanitäre Anlagen derart in eine Einbauposition zu bringen, dass eine erforderliche Dichtigkeit gegenüber Wasser gegeben ist.

Die DE 10 2006 007 471 B4 zeigt ein Duschbodenelement aus Hartschaumstoff für eine bodengleiche Dusche. Das Duschbodenelement weist eine zumindest oberseitig angeschäumte Folie auf, die wiederum ein Gewebe aufweisen kann. Die Folie dient als Klebevermittlungsschicht, auf die direkt ein Duschbodenbelag aufgebracht werden kann. Die Folie kann auch ein in das Duschbodenelement eingeformtes Rinnenprofil überziehen, in das ein Rinnenrahmen eingesetzt wird.

Die EP 2 184 415 B1 zeigt eine bodengleiche Ablaufvorrichtung für den Einbau in eine Dusche oder Nasszelle. Die Vorrichtung besteht aus einer Ablaufrinne, die einen Längskragen aufweist, wobei unter dem Längskragen eine verschiebbare Zarge angeordnet ist. Im Bereich des Längskragens ist ein flexibler Dichtstreifen angeordnet, der an einer Vertikalfläche der Zarge befestigt ist.

Die DE 10 2012 107 269 A1 zeigt einen Montagesatz zum Erzielen einer Dichtwirkung zwischen einer fest montierten Vorrichtung (z.B. eine Badewanne) und einem senkrechten Wandabschnitt. Der Montagesatz umfasst ein Anschlussband mit einem Wandabschlussstreifen, der wandseitig angeordnet wird. Weiterhin ist ein Isolationsstreifen im montierten Zustand mittels einer Klebeverbindung mit dem Wandabschlussstreifen und der Vorrichtung verbunden.

Die DE 10 2010 016 816 A1 zeigt ein Dichtungssystem für Bodenablaufrinnen, wie sie in Duschen verwendet werden. Das Dichtungssystem weist unter anderem einen Dichtungsstreifen auf, der auf den Rand einer Rinne aufgeklebt werden kann.

Es ist somit bekannt, Profilsysteme dadurch abzudichten, indem ein Profil, wie eine Ablaufrinne, im Zuge der Montage an einem Dichtstreifen oder dergleichen angebracht wird. Die bekannten Maßnahmen zur Abdichtung von Profilsystemen sind jedoch umständlich und unflexibel in der Handhabung, da unter anderem mehrere Schritte erforderlich sind, nämlich das Anbringen eines Dichtmaterials am Montageort sowie des Montierens des Profils. Weiterhin erfordern die bekannten Systeme aufwändige bauliche Konstruktionen, um das Profil zuverlässig befestigen zu können. Schließlich ist eine Anpassung des Profils an die umgebenden Wand- und/oder Bodenbeläge in sanitären Anlagen schwierig oder gar nicht möglich.

### Aufgabe und Lösung der Erfindung

Vor diesem Hintergrund ist es Aufgabe der Erfindung, ein Profilsystem bereit zu stellen, das die obigen Nachteile zumindest teilweise überwindet.

Diese Aufgabe wird durch den Gegenstand des unabhängigen Anspruchs 1 gelöst.

Demnach umfasst das Profilsystem wenigstens ein Profilelement, das als Sammelprofil für Duschwasse vorgesehen ist. Das Profilelement kann eine vorgefertigte Rohmaterialform aufweisen, die eine grundlegende geometrische Form aufweist. Das Profilelement kann ein längliches Werkstück darstellen, das heißt die Länge des Profilelements ist um ein Vielfaches größer, als die Höhe bzw. die Tiefe.

Das Profilelement kann in seinem Querschnitt eine U-Form, L-Form oder sonstige symmetrische oder asymmetrische Form aufweisen. Bei dem Profilelement kann es sich auch um ein Eckprofil oder kurvenförmiges Profil handeln. Das Profilsystem kann auch eine Vielzahl von Profilelementen umfassen. Diese können in einer Geraden, in einer Kurve oder auch über Eck angeordnet sein. Das Profilelement kann ein stranggepresstes oder extrudiertes Profil sein.

Das Profilelement kann aus einem beliebigen Material hergestellt sein, das sich eignet, eine bestimmte Profilform auszubilden. Das Profilelement kann ein Metallprofil, wie Edelstahl, sein und ist bevorzugt aus Aluminium hergestellt, da Aluminium ein geringes Gewicht aufweist, sehr gut formbar ist und gleichzeitig eine ausreichende Formstabilität aufweist. Das Profilelement kann teilweise aus Aluminium oder einer Aluminiumlegierung bestehen. Es kann aber auch jedes andere Material Verwendung finden, das eine gute Formbarkeit und ein geringes Gewicht aufweist. Ebenso kann als Profilelement auch ein stranggepresstes oder extrudiertes Kunststoffprofil verwendet werden.

Das Profilsystem umfasst neben dem wenigstens einen Profilelement auch wenigstens ein flächiges und flexibles Dichtelement zur Abdichtung zwischen Profilelement und einem an das Profilelement angrenzenden Wand- und/oder Bodenbereich. Bei dem Dichtelement kann es sich um eine Folie, ein Band, eine Membran oder sonstige flächige Ausgestaltung handeln. Das Dichtelement kann rechteckig, rund oder in einer sonstigen flächigen Form ausgestaltet sein. Bei dem Dichtelement kann es sich um eine wasserdichte Dichtfolie handeln, die aus unterschiedlichen Kunststoffen bestehen kann. Das Dichtelement kann gummiartiges Material wie beispielsweise Kautschuk oder Silikon aufweisen. Das Dichtelement kann auch aus einem Weichkunststoff bestehen. Das Dichtelement kann aus jedem Material hergestellt sein, das eine Wasserundurchlässigkeit aufweist und damit zur Dichtung geeignet ist. Das Dichtelement kann aus einem beliebigen Material hergestellt sein, das dichtend wirkt und gleichzeitig eine Zugfestigkeit aufweist, die ausreichend ist, das Gewicht eines Profilelements sicher zu tragen. Das Dichtelement kann eine Vielzahl von Dichtfolienstücke umfassen. Das Dichtelement kann eine vliesartige Beschichtung zur besseren Anhaftung von weiteren Dichtmitteln oder Klebern aufweisen. Das Dichtmittel kann eine Polyethylenfolie mit Polypropylenvlies darauf sein.

Das Dichtelement des erfindungsgemäßen Profilsystems ist nicht nur zur Abdichtung zwischen Profilelement und einem daran angrenzenden Wand- und/oder Bodenbereich geeignet. Das Dichtelement kann auch ausgestaltet sein, jegliche unter, neben und/oder über einem Profilelement befindliche Stellen abzudichten.

Das Dichtelement des erfindungsgemäßen Profilsystems weist weiterhin einen Befestigungsbereich auf, der in einem nicht eingebauten Zustand an dem Profilelement durch ein Befestigungsmittel befestigt ist. Der Befestigungsbereich entspricht einer Teilfläche des Dichtelements, die mit einer Oberfläche des wenigstens einen Profilelements verbunden ist. In manchen Ausführungsformen ist der Befestigungsbereich flächig mit dem Profilelement verbunden, d.h. die Teilfläche ist im Wesentlichen vollständig auf dem Profilelement befestigt. Der Befestigungsbereich kann eine zusammenhängende Fläche sein, er kann jedoch auch eine Vielzahl von Teilflächen des Dichtelements umfassen. Wenn eine Vielzahl von Dichtelementen verwendet wird, kann jedes der Vielzahl von Dichtelementen einen Befestigungsbereich aufweisen. Der Befestigungsbereich kann rechteckig, rund oder in einer sonstigen geeigneten Form ausgebildet sein. Aus der Sicht des Profilelements ist der Befestigungsbereich derjenige Bereich, der mit dem Dichtelement in flächiger Verbindung steht.

Bei dem nicht eingebauten Zustand handelt es sich um einen Zustand, in dem sich das Profilsystem in einer werksseitigen Lieferungsanordnung befindet, d.h. das Dichtelement ist bereits an dem Profilelement befestigt, jedoch befindet es sich weder in einem abdichtenden Zustand noch an einem Montageort wie ein Wand- und/oder Bodenbereich. Das Dichtelement ist daher im nicht eingebauten Zustand nur über die Befestigungsfläche mit dem Profilelement verbunden. Der verbleibende nicht befestigte Bereich des Dichtelements ist daher lose.

Das Dichtelement ist erfindungsgemäß an dem Profilelement befestigt. Dies erfolgt über ein Befestigungsmittel. Bei dem Befestigungsmittel kann es sich auch um eine Vielzahl von Befestigungsmitteln handeln. Das Befestigungsmittel kann ein Kleber, eine Schraube und/oder sonstige zur Anbringung der Befestigungsfläche an das Profilelement geeignete Mittel aufweisen. Das Dichtmittel kann auch angespritzt sein. Bevorzugt ist das Dichtmittel an das Profilelement geklebt. Gleichermaßen kann das Profilelement eine Klebe- bzw. Haftschicht aufweisen, an die das Dichtmittel geklebt bzw. angehaftet wird. Der Befestigungsbereich wird dann durch die Stellen definiert, wo das Dichtmittel mit dem Profilelement verbunden ist. Das Dichtmittel kann auch geklebt und zusätzlich verschraubt sein. Vorteilhafterweise ist der Befestigungsbereich so groß ausgestaltet, dass sich das Profilelement auch in senkrechter Position des Dichtmittels nicht vom Befestigungsbereich ohne Fremdeinwirkung ablösen kann. Gleichzeitig ist der Befestigungsbereich vorteilhafterweise wenigstens so groß ausgestaltet, dass ein abzudichtender Bereich, der an das Profilelement angrenzt (z.B. eine darunter liegende Fuge) sicher abgedichtet wird. Erfindungsgemäß weist das Dichtelement wenigstens einen das Profilelement überlappenden Bereich auf, wobei der Überlappungsbereich ausgestaltet ist, um das Profilelement in seiner Einbauposition zu fixieren.

Der Überlappungsbereich steht vollständig über den Rand der zu befestigenden Fläche des Profilelements über. Vorteilhafterweise entspricht der Überlappungsbereich einer Fläche, die ausreichend groß ist, um das Profilelement zuverlässig ohne weitere Halterungseinrichtungen an einer Wand oder einem Boden befestigen zu können. Im nicht eingebauten Zustand ist der flächige Überlappungsbereich flexibel, lose bzw. beweglich.

Vorteilhafterweise kann das Profilelement daher auf eine benötigte Länge zugeschnitten werden.

Das erfindungsgemäße Profilsystem ermöglicht neben der zuverlässigen Befestigung eines Profilelements an bzw. in einer Wand oder auf einem Boden auch eine variable Anpassung der Höhe des Profilelements während der Montage. Zudem ist auch eine Größenanpassung (z.B. Ablängung) des Profilsystems je nach baulicher Gegebenheit sehr einfach durchzuführen. Gleichzeitig ist eine hohe Abdichtungswirkung durch die Verwendung eines Dichtmittels, wie eine Dichtfolie, sichergestellt.

Das erfindungsgemäße Profilsystem ist in erster Linie für eine sanitäre Anlage, wie eine bodengleiche Dusche gedacht, jedoch soll es in keiner Weise auf diese Anwendung beschränkt sein.

In manchen Ausführungsformen ist die Einbauposition des Profilelements durch den Überlappungsbereich variabel in der Vertikalen und/oder Horizontalen anpassbar. Unter Einbauposition wird diejenige Position verstanden, in der das Profilelement an einer Boden-, Wand- und/oder Deckenfläche lose angeordnet ist, d.h. in der das Profilsystem noch nicht fixiert ist. Vorteilhafterweise ist der Überlappungsbereich wenigstens so groß, dass dieser Bereich ausreicht, das Profilelement im eingebauten Zustand in einer bestimmten Position stabil zu halten.

In manchen Ausführungsformen erstreckt sich der Überlappungsbereich an zumindest zwei gegenüberliegenden Seiten des Befestigungsbereichs in Form von zwei Teilüberlappungsbereichen, die zur Montage des Profilelements an wenigstens einer Wand-, Deckenund/oder Bodenfläche, und/oder eines jeweils damit verbundenen Belags vorgesehen sind. Die zwei Teilüberlappungsbereiche fungieren als Fixierungsvorrichtungen, d.h. wenn sich das Profilsystem in Einbauposition befindet, sind die Teilüberlappungsbereiche an einer Wand-, Decken- und/oder Bodenfläche etwas mittels Fliesen und/oder Fliesenkleber befestigt, um das am Befestigungsbereich befestigte Profilelement stabil zu halten. Entsprechend sind die Teilüberlappungsbereiche ausreichend dimensioniert, um das Gewicht des Profilelements sicher zu halten, d.h. ein Kippen oder eine Verdrehung des Profilelements ist nicht möglich.

In manchen Ausführungsformen ist das Profilelement und/oder das Dichtelement zuschneidbar ausgeführt. Das Profilelement kann im nicht eingebauten Zustand in seiner Längsrichtung nur teilweise von dem Dichtelement bedeckt sein. Das Profilelement kann einen Endabschnitt aufweisen, an dem das Dichtelement nicht befestigt ist. Das Profilelement kann auch beide Endabschnitte ohne daran befestigtes Dichtmittel aufweisen. Das Profilelement kann entsprechend einem Kundenwunsch mittels einer Säge oder eines anderen Schneidwerkzeugs in dem Abschnittsbereich, wo sich keine angeklebte Dichtfolie befindet, individuell gekürzt werden. Das Profilelement kann auf diese Weise optimal an ein Fliesen- oder Bodenplattenformat bzw. ein Fugenraster im Bereich von sanitären Anlagen angepasst werden. Bevorzugt ist das Profilelement an seinen Längsenden nicht mit dem Dichtelement bedeckt. Vorteilhafterweise kann das Profilelement somit an beiden Enden zugeschnitten werden. Dies ermöglicht eine individuelle Anpassung der Profilelementlänge an die baulichen Gegebenheiten am Montageort.

Das zuschneidbare Profilelement kann auch wenigstens ein Profilendstück aufweisen, das mit einem offenen Ende des Profilelements lösbar verbindbar ist. Das Profilelement kann zwei offene Ende aufweisen, die jeweils mittels eines Profilendstücks flüssigkeitsdicht abgesperrt werden. Die Profilendstücke bzw. Endkappen werden bevorzugt nach dem Zuschneiden des Profilelements auf die Einbaulänge eingesetzt.

Das Profilelement ist als Sammelprofil für Duschwasser zum Einbau in oder Anbau an eine Wand vorgesehen. Das erfindungsgemäße Sammelprofil ist nicht auf diese Anwendung beschränkt. Das Sammelprofil kann auch eine Ablaufrinne oder einen Rinnenkörper umfassen. Das Sammelprofil kann ganz oder teilweise in eine Wand integriert werden. Das Sammelprofil kann auch in den Boden vor einer Wand integriert werden. Das Profilsystem bestehend aus Sammelprofil und Dichtelement kann überall in einer Duschzelle angeordnet werden, wo sich Wasser ansammelt, das zu einem Abfluss geleitet werden soll.

In manchen Ausführungsformen weist das Profilelement wenigstens eine Einlassöffnung zum Einlassen von Duschwasser in das Sammelprofil auf. Die Einlassöffnung kann seitlich angeordnet sein. Die Einlassöffnung kann sich vorzugsweise über die gesamte Länge des Sammelprofils erstrecken. Es können auch mehrere Einlassöffnungen vorhanden sein. Die Einlassöffnung kann mit einer Abdeckung vorgesehen sein, die ausgestaltet ist, um weiterhin Wasser hindurchzulassen, jedoch verhindert, dass Kleinteile oder Körperteile in das Sammelprofil gelangen können.

In manchen Ausführungsformen weist das Profilelement wenigstens eine Auslassöffnung zum Auslassen von Duschwasser in einen Siphon auf. Die Auslassöffnung entspricht einem Abfluss. Die Auslassöffnung kann in der Sammelöffnung derart angeordnet sein, dass diese einfach zur Reinigung mittels eines Duschstrahls zu erreichen ist. Bevorzugt ist die Auslassöffnung im Boden, d.h. in einer unteren Fläche des Sammelprofils angeordnet. Die Auslassöffnung kann so angeordnet sein, dass zur Auslassöffnung hin geneigte Flächen daran angeordnet sind, um den Wasserablauf zu verbessern. Es können auch mehrere Auslassöffnungen vorhanden sein.

In manchen Ausführungsformen weist das Profilelement wenigstens eine Einlassöffnung und eine Auslassöffnung auf. Vorzugsweise ist die Einlassöffnung in Einbauposition auf einem höheren Niveau als die Auslassöffnung angeordnet, um den Wasserablauf zu verbessern

In manchen Ausführungsformen ist das Sammelprofil U-förmig mit einem Boden, einer Rückwand und einem Oberboden vorgesehen. Das Sammelprofil kann auch eine andere Querschnittsprofilausgestaltung (z.B. ein C-Profil oder L-Profil) aufweisen. Das Sammelprofil kann an seinen Längsenden zudem jeweils ein Sammelprofilendstück zur seitlichen Abdichtung aufweisen. Das Sammelprofil kann somit abgesehen von der Einlassöffnung und der Auslassöffnung geschlossen ausgebildet sein.

In manchen Ausführungsformen ist die Einlassöffnung auf der von der Rückwand abgewandten Seite vorgesehen. Demnach kann die Öffnung gegenüber der Rückwand liegen, d.h. es kann sich um eine seitliche Einlassöffnung handeln. Die Öffnung kann sich über die gesamte Höhe des U-förmigen Profils erstrecken. Die Öffnung kann durch einen weiteren Schenkel, der sich ausgehend von dem Ende des Bodens gegenüber der Rückwand senkrecht über eine Höhe erstreckt, die kleiner ist als die gesamte Höhe des U-förmigen Profils, verkleinert sein. Dieser weitere Schenkel kann sich bis auf eine Höhe erstrecken, die in der Einbauposition des Profilsystems einem Bodenbelagsniveau entspricht, so dass der Wassereinlauf in die Einlassöffnung sichergestellt ist.

In manchen Ausführungsformen ist die Auslassöffnung im Boden ausgebildet. Die Auslassöffnung kann als eine runde, eine eckige oder sonstige geeignete Form aufweisende Öffnung ausgebildet sein, die ein Ableiten des Wassers, das sich in dem Sammelprofil befindet, in einen Siphon oder dergleichen ermöglicht.

In manchen Ausführungsformen ist das Sammelprofil U-förmig mit einem Boden, einer Rückwand und einem Oberboden vorgesehen, die Öffnung auf der von der Rückwand abgewandten Seite vorgesehen und die Auslassöffnung im Boden ausgebildet.

In manchen Ausführungsformen erstreckt sich bei dem erfindungsgemäßen Profilsystem entlang des Bodens in Richtung der von der Rückwand abgewandten Seite eine nach innen geneigte Einlaufschräge. Die Einlaufschräge und das Sammelprofil können einstückig ausgeformt sein. Die Einlaufschräge und das Sammelprofil können lösbar miteinander verbunden sein. Die Einlaufschräge kann aus dem gleichen Material wie das Sammelprofil hergestellt sein. Die Einlaufschräge kann ein Gefälle aufweisen, das in Richtung der Auslassöffnung zeigt. An seinem höchsten Punkt darf die Einlaufschräge im eingebauten Zustand maximal das Oberflächenniveau des Duschbodens aufweisen. Die Einlaufschräge kann auch ohne eine Steigung, sprich horizontal im eingebauten Zustand, ausgebildet sein.

In manchen Ausführungsformen weist die Einlaufschräge wenigstens einen Drainagekanal auf. Der wenigstens eine Drainagekanal erstreckt sich mit einem Gefälle hin zur Auslassöffnung durch die Einlaufschräge. Der Drainagekanal ist ausgebildet, um Wasser zum Ablauf zu leiten, das sich im eingebauten Zustand zwischen der vorderen Fläche der Einlaufschräge und dem Bodenbelag angesammelt. Bevorzugt weist die Einlaufschräge eine Vielzahl von Drainagekanälen auf.

In manchen Ausführungsformen ist der Befestigungsbereich mit der Rückwand und dem Boden des Sammelprofils flächig verbunden, wobei der Befestigungsbereich die Rückwand und den Boden teilweise bedeckt. Dadurch ist ein Teilbereich des Dichtelements, das sich von dem Befestigungsbereich aus erstreckt, nicht mit dem Boden und der Rückwand des Profilelements verbunden. Bevorzugt ist der Befestigungsbereich derart angeordnet, dass das Profilelement Endabschnitte aufweist, mit denen das Dichtelement nicht verbunden ist. An diesen Endabschnitten kann das Profilelement vorteilhafterweise zugeschnitten sein.

In manchen Ausführungsformen ist die Einlassöffnung des Sammelprofils konfiguriert, in der Einbauposition einen Spalt als Wasserablauf zwischen einem Wandbelag, insbesondere von Fliesen, und einem Bodenbelag, insbesondere von Fliesen, zu bilden. Bevorzugt weist der Spalt eine Höhe auf, die ausreichend groß ist, dass das Sammelprofil mit der Duschkopfbrause in montiertem Zustand gereinigt werden kann. Bevorzugt ist der Spalt derart ausgestaltet, dass keine Kleinteile oder Körperteile wie Zehen eindringen können.

Ein Siphon kann mit dem erfindungsgemäßen Profilsystem ausgestaltet sein. Der Siphon kann ein Ablaufsystem sein, durch das Abwasser oder Duschwasser hindurchtreten kann. Der Siphon kann werkseitig mit dem Profil verbunden sein. Bevorzugt ist dabei eine Folie fest zwischen Siphon und Profil verbunden. Bei dem Siphon handelt es sich bevorzugt um einen strömungsoptimierten, selbstreinigenden Siphon. Vorteilhafterweise kann bei der Verwendung eines selbstreinigenden Siphons die Einlassöffnung des Profilsystems sehr schmal ausgestaltet sein.

Ein Duschelement kann mit dem erfindungsgemäßen Profilsystem ausgestaltet sein.

Sämtliche Ausführungsformen des Profilelements können durch die Befestigung mit dem Dichtelement bei gleichzeitig aufweisenden losen Überlappungsbereich einen angrenzenden Wand-, Decken oder Bodenbereich sehr gut abdichten. Insbesondere können auch Fugenbereiche hinter dem Dichtelement abgedichtet sein.

Weitere Ausgestaltungen der Erfindung ergeben sich im Rahmen der nachfolgenden Ansprüche sowie der nachfolgenden Figurenbeschreibung und Zeichnungen.

### Figurenbeschreibung

Ausführungsbeispiele der Erfindung sind im Folgenden unter Bezugnahme auf die beigefügten, schematischen Zeichnungen näher erläutert. Dabei zeigt:
- Fig. 1: eine perspektivische Darstellung eines Profilsystems gemäß einer ersten Ausführungsform in einer Ansicht schräg von vorne;
- Fig. 2: eine Draufsicht des Profilsystems gemäß der ersten Ausführungsform von oben,
- Fig. 3: einen Querschnitt des Profilsystems gemäß der ersten Ausführungsform an einer Wandfläche angeordnet;
- Fig. 4: einen Querschnitt des Profilsystems gemäß der ersten Ausführungsform in Einbauposition;
- Fig. 5: eine Draufsicht des Profilsystems gemäß einer zweiten Ausführungsform;
- Fig. 6: eine perspektivische Querschnittsansicht des Profilsystems gemäß der zweiten Ausführungsform,
- Fig. 7: eine perspektivische Darstellung eines Profilsystems gemäß einer dritten Ausführungsform, die nicht von dem Schutzumfang der Patentansprüche umfasst wird, in einer Ansicht von vorne;
- Fig. 8: eine perspektivische Darstellung des Profilsystems gemäß der dritten Ausführungsform in einer Ansicht schräg von vorne;
- Fig. 9: einen Querschnitt des Profilsystems gemäß der dritten Ausführungsform an einer Fläche angeordnet;
- Fig. 10: einen Querschnitt des Profilsystems gemäß der dritten Ausführungsform in teilweise eingebauter Position;
- Fig. 11: einen Querschnitt eines Profilsystems gemäß der dritten Ausführungsform in einer Anwendung;
- Fig. 12: einen Querschnitt eines Profilsystems gemäß der dritten Ausführungsform in einer weiteren Anwendung;
- Fig. 13: einen Querschnitt eines Profilsystems gemäß der dritten Ausführungsform in einer weiteren Anwendung;
- Fig. 14: einen Querschnitt eines Profilsystems gemäß einer weiteren Ausführungsform, die nicht von dem Schutzumfang der Patentansprüche umfasst wird, in Einbauposition;
- Fig. 15: einen Querschnitt eines Profilsystems gemäß einer weiteren Ausführungsform, die nicht von dem Schutzumfang der Patentansprüche umfasst wird, in Einbauposition; und
- Fig. 16: eine perspektivische Darstellung des Profilsystems gemäß der dritten Ausführungsform, die nicht von dem Schutzumfang der Patentansprüche umfasst wird, in einer weiteren Anwendung.

In der Folge verwendete Lagebezeichnungen, wie oben, unten, vorne, hinten, rechts und links beziehen sich aus der Sicht eines Betrachters auf ein vor ihm angeordnetes erfindungsgemäßes Profilsystem in Einbauposition.

Der Aufbau des erfindungsgemäßen Profilsystems wird zunächst anhand der Figuren 1 bis 4 für eine erste Ausführungsform erläutert. Die Figuren 1 und 2 zeigen dabei die erste Ausführungsform des erfindungsgemäßen Profilsystems in einem nicht eingebauten Zustand, wohingegen die Figur 3 die erste Ausführungsform in einem teilweise eingebauten Zustand und Figur 4 die erste Ausführungsform des erfindungsgemäßen Profilsystems in einer Einbauposition bzw. im einem eingebauten Zustand zeigen.

Wie in Fig. 1 gezeigt, umfasst das Profilsystem 1 der ersten Ausführungsform ein Sammelprofil 3 und ein Dichtelement 5, die miteinander befestigt sind. Bei dem Sammelprofil 3 handelt es sich um ein Sammelprofil für Duschwasser. Das Sammelprofil 3 ist für den Einbau in eine Wand oder an eine Wand vorgesehen.

Das Sammelprofil 3 ist U-förmig ausgebildet und weist einen Boden 7, eine Rückwand 9 und einen Oberboden 11 auf. Weiterhin erstreckt sich entlang des Bodens 7 in Richtung der von der Rückwand 9 abgewandten Seite einstückig mit dem U-Profil eine Einlaufschräge 13. Die Einlaufschräge weist ein Gefälle zum Boden 7 des Sammelprofils 3 hin auf. Der Boden 7 bildet somit eine Ablaufrinne. Zwischen der schwebenden Kante des Oberbodens 11 und der Einlaufschräge 13 befindet sich eine seitliche Öffnung 14 bzw. ein Spalt, durch den Wasser von einem Duschboden über die Einlaufschräge 13 auf den Boden 7 des Sammelprofils 3 fließen kann.

Der Boden 7 weist zudem eine Auslassöffnung 15 auf, durch die Wasser beispielsweise in einen Siphon abfließen kann. Die Auslassöffnung 15 ist schlitzförmig ausgebildet und mittig des Sammelprofils 3 angeordnet. Der Boden 7 kann ein Gefälle hin zur Auslassöffnung 15 aufweisen, um den Wasserablauf zu verbessern. Durch die Auslassöffnung 15 wird Wasser in einen Ablauf bzw. ein Siphon abgeleitet (wie in Fig. 4 gezeigt).

Das Sammelprofil 3 weist weiterhin drei Drainagekanäle 17 im Bereich der Einlaufschräge 13 auf, die von außen oberhalb der Folie 5 in die Auslassöffnung 15 münden. Die Drainagekanäle, die sich durch die fortsatzartige Einlaufschräge erstrecken dienen als Sekundärentwässerung, falls Wasser in den Bereich zwischen der Einlaufschräge 13 und einem Belag, wie Fliesen, gelangt (siehe auch Fig. 4).

Das zuschneidbare Sammelprofil 3 kann auch wenigstens ein Profilendstück (nicht gezeigt) aufweisen, das mit einem offenen Ende des Sammelprofils 3 lösbar verbindbar ist. Das Sammelprofil 3 kann zwei offene Ende aufweisen, die jeweils mittels eines Profilendstücks flüssigkeitsdicht abgesperrt werden. Die Profilendstücke bzw. Endkappen werden bevorzugt nach dem Zuschneiden des Sammelprofils 3 auf die Einbaulänge eingesetzt.

Das Dichtelement 5 ist flächig und flexibel als eine Folie oder dergleichen ausgestaltet. Gemäß der in den Figuren 1 und 2 gezeigten Ausführungsform, weist die Folie einen Befestigungsbereich 19 auf. Dieser Bereich dient zu Befestigung der Folie mit dem Sammelprofil 3. Die Folie kann in dem Befestigungsbereich 19 an das Sammelprofil 3 geklebt oder anderweitig befestigt sein. Gleichermaßen kann das Sammelprofil 3 einen Bereich aufweisen, der ein Befestigungsmittel, wie einen Kleber enthält, wodurch das Sammelprofil 3 an das Dichtmittel 5 werkseitig geklebt ist. Der Befestigungsbereich 19, d.h. der Bereich der Folie, der mit dem Sammelprofil 3 verklebt ist, erstreckt sich über den Boden 7 und die Rückwand 11 des Sammelprofils 3. Der Befestigungsbereich 19 erstreckt sich nicht über die gesamte Länge des Sammelprofils 3. Somit weist das Sammelprofil 3 an beiden Enden des Bodens 7 und der Rückwand 9 jeweils einen Abschnitt auf, der nicht mit der Folie verbunden bzw. verklebt ist, aber von der Folie überlappt wird..

Das Dichtelement 5 der ersten Ausführungsform überlappt den Boden 7 und die Rückwand 9 des Sammelprofils 3 in Längs- und Querrichtung dessen. Dies geht insbesondere aus den Figuren 1 und 2 hervor. Fig. 2 zeigt das Profilsystem, das aus Sammelprofil 3 und dem Dichtelement 5 besteht, wobei das Sammelprofil durch den Oberboden 11 mit der Auslassöffnung 15 und die Einlaufschräge 13 in einer Draufsicht dargestellt ist. Das Dichtelement 5 ist in den Befestigungsbereich 19 sowie in einen Überlappungsbereich 21 aufgeteilt. Der Befestigungsbereich erstreckt sich nicht über die gesamte Länge des Sammelprofils 3. Der Überlappungsbereich 21 der Folie ist im nicht eingebauten Zustand beweglich und lose. Aufgrund der Ausdehnung des Befestigungsbereichs 19 der Länge nach weniger als die Sammelprofillänge, überlappt nicht der gesamte Bereich des beweglichen Überlappungsbereichs 21 das Sammelprofil 3. Der Überlappungsbereich 21 ist derart ausgeformt, dass jedenfalls ein Teil des Überlappungsbereichs 21 über eine Seite des Sammelprofils 3 überlappt, wenn der Überlappungsbereich 21 an der Rückwand 9 anliegt. Mit anderen Worten ausgedrückt, ist die Gesamtlänge des Dichtelements 5 größer als die Gesamtlänge des Sammelprofils 3, weshalb ein Überlapp vorhanden ist. Wie in Fig. 1 gezeigt, ist zudem die Gesamtbreite des Dichtelements 5 größer als die Breite des Sammelprofils 3.

Der Überlappungsbereich 21 kann weggeklappt sein, wodurch ein Zuschneiden des Sammelprofils 3 auf eine bestimmte Länge ermöglicht ist (die senkrechten gestrichelten Linien in Fig. 2 stehen beispielhaft für Zuschnittmarkierungen). Das Sammelprofil 3 kann an beiden Enden gekürzt sein, so dass eine passgenaue Länge des Sammelprofils 3 für den Einsatz in einer Dusche erfolgen kann. Entsprechend kann auch die Folie zugeschnitten sein.

Fig. 3 zeigt die erste Ausführungsform des Profilsystems, bei dem das Sammelprofil 3 an einer Wandfläche 23 angeordnet ist. Dabei befindet sich die Rückwand 11 des Sammelprofils 3 parallel zur Wandoberfläche an der Wand 23. Der Überlappungsbereich 21 ist über eine bestehende Abdichtungsfolie 25 an die Wandoberfläche angelegt bzw. angedichtet. Der Boden 7 des Sammelprofils 3 befindet sich parallel zu einer Bodenfläche 27. Der entsprechende Teil des Überlappungsbereichs 21 ist auf die Bodenfläche 27 gelegt.

Das Sammelprofil 3 ist in dieser Anordnung vertikal flexibel positionierbar. So ist es zum Beispiel möglich, das Sammelprofil 3 in der Höhe anzupassen, wenn sich das Profilsystem 1 bereits in der Einbauposition befindet. Dies hat den Vorteil, dass das Profilsystem 1 mit seiner Einlaufschräge 13 in einfacher Handhabung an das bestehende Bodenbelagsniveau angepasst werden kann. Die konkrete Anordnung des Sammelprofils 3 in der Vertikalen kann durch vertikales Verschieben des Überlappungsbereichs 21 bewirkt werden. Insbesondere kann die Folie in einem Kleber, der sich auf dem Boden! der Wand zur Befestigung mit einem Bodenbelag/ Wandbelag befindet, verschoben werden, um damit eine Ausrichtung des Profilsystems zu erreichen.

Fig. 4 zeigt nun die erste Ausführungsform des Profilsystems 1 in Einbauposition bzw. im montierten Zustand. Das Sammelprofil 3 der ersten Ausführungsform befindet sich in einer Wandeinbauposition, d.h. der U-förmige Teil des Sammelprofils 3 befindet sich im Wesentlichen unterhalb eines Wandbelags 29. Der Boden 7 verläuft parallel zur Bodenfläche, die Rückwand 9 parallel zur Wandfläche 23 und der Oberboden 11 parallel zu einer Seitenfläche des Wandbelags 29. Der Wandbelag 29 ist an der Wandoberfläche 23 auf dem Überlappungsbereich 21 in Form von Fliesen angebracht. Der Überlappungsbereich ist somit zumindest teilweise durch den Fliesenkleber befestigt. Die obere Fläche des Oberbodens 11 grenzt an die Seitenfläche des Wandbelags 29 an. Weiterhin weist der Oberboden eine Breite auf, so dass dieser in etwa bündig mit der Wandbelagsoberfläche 29 ist. Vorteilhafterweise wird durch den flächigen Überlappungsbereich 21 und den Befestigungsbereich 19 der werkseitig an das Profilelement 3 angebracht ist, eine Abdichtung und zuverlässige Befestigung des Profilelements 3 zugleich erreicht.

Vom Boden 7 erstreckt sich die Einlaufschräge 13 hin zu einem Bodenbelag 31. Somit kann Wasser, dass sich auf dem Bodenbelag 31 befindet über das Gefälle der Einlaufschräge 13 in das Sammelprofil 3 hineinfließen. Der Bodenbelag 31 kann ein Gefälle in Richtung der Einlaufschräge 13 aufweisen, damit ein besserer Ablauf des Wassers gewährleistet ist. Wasser, dass sich aufgrund einer Undichtigkeit oder eines Materialfehlers zwischen Einlaufschräge 13 und Bodenbelag 31 ansammelt, wird über die Drainagekanäle 17 zum Siphon 33 abgeleitet.

Der Bodenbelag 31 ist an der Bodenfläche 27 über dem Überlappungsbereich 21 in Form von Fliesen angebracht. In dem eingebauten Zustand, wie in Fig. 4 gezeigt, ist der Überlappungsbereich 21 jedenfalls teilweise fest zwischen dem Boden- 31 bzw. Wandbelag 29 und der Boden- 27 bzw. Wandoberfläche 23 eingeschlossen und damit fixiert. Die Fixierung entsteht durch die teilweise Verklebung des Überlappungsbereichs 21 mit Fliesenkleber sowie durch Anpressen des Überlappungsbereichs 21 durch das Gewicht des Belags an die jeweilige Wand- bzw. Bodenoberfläche.

Weiterhin ist in Fig. 4 ein Siphon 33 dargestellt, der mit dem Profilsystem verbunden ist. Der Siphon 33 kann werkseitig mit Folie dazwischen fest mit dem Profilsystem verbunden sein. Der Siphon 33 kann aber auch lose an das Profilsystem anschließen. Die Auslassöffnung 15 im Sammelprofil 3 dient dazu, dass Wasser in ein Abflussrohr des Siphons 33 abgeleitet wird bzw. fließt. Die Folie umschließt die Auslassöffnung 15 rundum, da diese fest verklebt ist, so dass eine durchgehende Folienabdichtung hinter/unter/neben dem Sammelprofil 3 besteht.

Figur 5 zeigt eine zweite Ausführungsform des erfindungsgemäßen Profilsystems in nicht eingebautem Zustand, wohingegen Figur 6 die zweite Ausführungsform, die nicht von dem Schutzumfang der Patentansprüche umfasst wird, des Profilsystems in Einbauposition bzw. im eingebauten Zustand zeigt.

Wie in Fig. 5 gezeigt, umfasst das Profilsystem 35 der zweiten Ausführungsform eine Zierleiste 41 bzw. ein Gefällekeil und ein Dichtelement 37, die miteinander befestigt sind.

Das Dichtelement 37 ist flächig und flexibel als eine Folie oder dergleichen ausgestaltet. Die Folie weist einen Befestigungsbereich 39 auf. Dieser Bereich dient zu Befestigung der Folie mit der Zierleiste 41. Die Folie ist in dem Befestigungsbereich 39 an die Zierleiste 41 geklebt oder anderweitig befestigt. Gleichermaßen kann die Zierleiste 41 einen Bereich aufweisen, der ein Befestigungsmittel, wie Kleber enthält, wodurch die Zierleiste 41 an das Dichtelement 37 geklebt wird. Der Befestigungsbereich 39, d.h. der Bereich der Folie, der mit der Zierleiste 41 verklebt ist, erstreckt sich zumindest teilweise über eine Seitenfläche der Zierleiste 41. Der Befestigungsbereich 39 erstreckt sich nicht über die gesamte Länge der Zierleiste 41. Somit weist die Zierleiste 41 an beiden Enden jeweils einen Abschnitt auf, der nicht mit der Folie verbunden bzw. verklebt ist.

Das Dichtelement 37 der zweiten Ausführungsform überlappt die Zierleiste 41 in Längsund Querrichtung. Fig. 5 zeigt das Profilsystem 35 bestehend aus Zierleiste 41 und dem Dichtelement 37, wobei die Zierleiste 41 in einer Draufsicht dargestellt ist. Das Dichtelement 37 ist in den Befestigungsbereich 39 sowie in einen Überlappungsbereich 43 aufgeteilt. Der Befestigungsbereich 39 erstreckt sich nicht über die gesamte Länge der Zierleiste 41. Der Überlappungsbereich 43 der Folie ist im nicht eingebauten Zustand beweglich. Aufgrund der Ausdehnung des Befestigungsbereichs 39 der Länge nach weniger als die Zierleistenlänge, überlappt nicht der gesamte Bereich des beweglichen Überlappungsbereichs 43 die Zierleiste 41. Der Überlappungsbereich 43 ist derart ausgeformt, dass jedenfalls ein Teil des Überlappungsbereichs 43 über eine Seite der Zierleiste 41 überlappt, wenn der Überlappungsbereich 43 an der Seitenwand der Zierleiste 41 anliegt. Mit anderen Worten ausgedrückt, ist die Gesamtlänge des Dichtelements 37 größer als die Gesamtlänge der Zierleiste 41, weshalb ein Überlapp vorhanden ist.

Der Überlappungsbereich 43 kann weggeklappt sein, wodurch ein Zuschneiden der Zierleiste 41 auf eine bestimmte Länge ermöglicht wird (die waagrechten gestrichelten Linien in Fig. 5 stehen beispielhaft für Zuschnittmarkierungen). Die Zierleiste 41 kann an beiden Enden gekürzt sein, so dass eine passgenaue Länge der Zierleiste 41 für den Einsatz in einer Dusche erfolgen kann. Entsprechend kann auch die Folie zugeschnitten sein.

Fig. 6 zeigt einen eingebauten Zustand der zweiten Ausführungsform des Profilsystems 35. Die Zierleiste 41 ist in einer Dusche mit Bodengefälle eingebaut. Dabei weist der Bodenbelag 49 ein Gefälle auf. Dadurch entsteht ein Höhenversatz gegenüber dem Bodenbelag 51 neben dem Duschbereich. Der Bodenbelag 49, 51 kann in Form von Fliesen vorgesehen sein. Gleichermaßen entsteht durch das Gefälle im Boden 45 ein Höhenunterschied gegenüber dem Boden 47 innerhalb des Duschbereichs. Mit Fortlauf des Gefälles im Boden 45 nimmt der Höhenunterschied gegenüber dem Boden 47 zu. Bei dem Boden 45 handelt es sich um den Boden im Duschbereich, wohingegen es sich bei dem Boden 47 um den Boden neben der Dusche handelt.

Die Zierleiste 41 weist eine keilförmige Form auf, die im Wesentlichen der vertikalen Fläche des Höhenversatzes entspricht. Im eingebauten Zustand befindet sich die Zierleiste 41 parallel zur vertikalen Fläche angeordnet. Der Überlappungsbereich 43 befindet sich zwischen dem jeweiligen Bodenbelag 49, 51 und dem jeweiligen Boden 45, 47. Bevor der Bodenbelag 49, 51 auf dem Boden 45, 47 befestigt wird, kann die Zierleiste 41 durch unterschiedlich hohes Ankleben des Überlappungsbereichs 43 in der Höhe variiert sein.

Die Figuren 7 und 8 zeigen eine dritte Ausführungsform des erfindungsgemäßen Profilsystems in nicht eingebautem Zustand, wohingegen die Figuren 9 und 10 die dritte Ausführungsform des Profilsystems in einem teilweise eingebauten Zustand zeigen. Die Figuren 11 bis 13 zeigen die dritte Ausführungsform des Profilsystems im eingebauten Zustand.

Wie in den Figuren 7 und 8 gezeigt, umfasst das Profilsystem 57 der dritten Ausführungsform ein L-Profil 55 und ein Dichtelement 53, die miteinander befestigt sind.

Das L-Profil 55 weist einen Boden 61 und einen Schenkel 59 auf, die im Profil eine L-Form aufweisen. Die Breite des Schenkels 59 kann sich von der Breite des Bodens 61 unterscheiden.

Das Dichtelement 53 ist flächig und flexibel als eine Folie oder dergleichen ausgestaltet. Die Folie weist einen Befestigungsbereich 65 auf. Dieser Bereich dient zu Befestigung der Folie mit dem L-Profil 55. Die Folie ist in dem Befestigungsbereich 65 an das L-Profil 55 geklebt oder anderweitig befestigt. Gleichermaßen kann das L-Profil 55 einen Bereich aufweisen, der ein Befestigungsmittel, wie Kleber enthält, wodurch das L-Profil 55 an das Dichtelement 53 geklebt wird. Der Befestigungsbereich 65, d.h. der Bereich der Folie, der mit dem L-Profil 55 verklebt ist, erstreckt sich zumindest teilweise über den Boden 61 des L-Profils 55 (siehe waagrechte gestrichelte Linien in Fig. 7). Der Befestigungsbereich 65 erstreckt sich nicht über die gesamte Länge des L-Profils 55. Somit weist das L-Profil 55 an beiden Enden jeweils einen Abschnitt auf, der nicht mit der Folie verbunden bzw. verklebt ist (siehe Figuren 7 und 8).

Das Dichtelement 53 der dritten Ausführungsform überlappt jedenfalls den Boden 61 des L-Profils 55 in Längs- und Querrichtung. Fig. 9 zeigt das Profilsystem 57 bestehend aus L-Profil 55 und dem Dichtelement 53, wobei das L-Profil 55 in einer Draufsicht dargestellt ist. Das Dichtelement 53 ist in den Befestigungsbereich 65 sowie in einen Überlappungsbereich 63 aufgeteilt. Der Befestigungsbereich 65 erstreckt sich nicht über die gesamte Länge des L-Profils 55 (siehe auch Fig. 8). Der Überlappungsbereich 63 der Folie ist im nicht eingebauten Zustand beweglich. Aufgrund der Ausdehnung des Befestigungsbereichs 65 der Länge nach weniger als die L-Profillänge, überlappt nicht der gesamte Bereich des beweglichen Überlappungsbereichs 63 das L-Profil 55. Der Überlappungsbereich 63 ist derart ausgeformt, dass jedenfalls ein Teil des Überlappungsbereichs 63 über eine Seite des L-Profils 55 überlappt, wenn der Überlappungsbereich 63 am Boden des L-Profils 55 anliegt. Mit anderen Worten ausgedrückt, ist die Gesamtlänge des Dichtelements 53 größer als die Gesamtlänge und -breite des Bodens des L-Profils 55, weshalb ein Überlapp vorhanden ist.

Der Überlappungsbereich 63 kann weggeklappt werden, wodurch ein Zuschneiden des L-Profils 55 auf eine bestimmte Länge ermöglicht wird. Das L-Profil 55 kann an beiden Enden gekürzt werden, so dass eine passgenaue Länge des L-Profils 55 für den Einsatz in einer Dusche erfolgen kann. Entsprechend kann auch die Folie zugeschnitten werden.

Im teilweise eingebauten Zustand, wie in den Figuren 9 und 10 gezeigt, ist das erfindungsgemäße Profilsystem an einer Wand oder auf einem Boden 67 angeordnet. Insbesondere befindet sich der Boden des L-Profils 55 an der Wand oder auf dem Boden 67. Der lose Überlappungsbereich 63 des Dichtelements 53 wird über oder unter eine bestehende Abdichtungsfolie oder Abdichtung 69 angedichtet.

Das L-Profil 55 ist in der in Fig. 9 gezeigten Anordnung vertikal und horizontal flexibel positionierbar. So ist es zum Beispiel möglich, das L-Profil 55 in der Vertikalen anzupassen, wenn sich das Profilsystem bereits in der Einbauposition befindet. Dies hat den Vorteil, dass das Profilsystem in einfacher Handhabung höhenmäßig angepasst werden kann. Die konkrete Anordnung des L-Profils 55 in der Vertikalen kann durch vertikales Verschieben des Überlappungsbereichs 63 bewirkt werden. Insbesondere kann die Folie in einem Kleber, der sich auf dem Boden! der Wand zur Befestigung mit einem Bodenbelag/ Wandbelag befindet, verschoben werden, um damit eine Ausrichtung des Profilsystems der dritten Ausführungsform zu erreichen.

Wie in Fig. 10 gezeigt, ist der Überlappungsbereich 63 nun parallel zur Wand bzw. zum Boden angedichtet. Dies kann durch Kleben erfolgen. Die Verschiebbarkeit des L-Profils 55 im Kleberbett ist in diesem Zustand weiterhin möglich. Der besagte Aufbau des Profilsystems aus dem L-Profil 55, an dem das Dichtelement 53 befestigt ist, ermöglicht somit eine einfache Ausrichtung des L-Profils 55 bei der Montage.

Wie in Fig. 11 gezeigt, kann das L-Profil 55 als ein Trägerprofil ausgestaltet sein. Dabei ist ein zusätzliches Klemmprofil 71 an das L-Profil 55 angebracht. Das Klemmprofil 71 ist tiefenverstellbar, je nachdem wie weit es über den Schenkel des L-Profils 55 aufgebracht ist. Weiterhin weist das Klemmprofil 71 eine Lasche auf, die gegen einen in dem Klemmprofil 71 aufgenommenen Gegenstand drückt und diesen dadurch festhält. Ein derartig angeordnetes Klemmprofil ermöglicht die Aufnahme beispielsweise von Glas zwischen dem Boden- bzw. Wandbelag 73.

Wie in Fig. 12 gezeigt, kann sich der Schenkel des L-Profils 55 durch eine Belagsfuge (z.B. eine Fuge zwischen zwei Fliesen 73) hindurch erstrecken. Das Klemmprofil 71 sitzt dann auf der Belagsoberfläche auf. Das Klemmprofil 71 ist weiterhin tiefenverstellbar und kann daher je nach Belagsdicke der Tiefe nach angepasst werden. Gegenüber der Fig. 11 unterscheidet sich das Klemmprofil 71 dadurch, dass es weiterhin einen Kunststoffprofileinsatz 75 zum Schutz von in dem Klemmprofil 71 eingeklemmten Glas 77 aufweist.

Fig. 13 zeigt eine weitere Anwendungsform, die auf der Ausführungsform eines Profilsystems, die nicht von dem Schutzumfang der Patentansprüche umfasst wird, mit einem L-Profil 55 basiert. Das L-Profil 55 ist dabei derart an einer Wand- bzw. Bodenfläche 67 angeordnet, dass es eine Fuge im Boden (z.B. eine Dehnfuge) oder in einer Wand abdichtet. Dies geschieht dadurch, dass die Folie des Profilsystems vollständig über der Fuge angebracht ist. Weiterhin ist ein höhenverstellbares Schwallleistenprofil 81 an dem Schenkel des L-Profils 55 angeordnet.

Fig. 14 zeigt eine weitere Ausführungsform eines Profilsystems, die nicht von dem Schutzumfang der Patentansprüche umfasst wird. Dabei besteht das Profilsystem aus einem U-Profil 83 und einem daran befestigten Dichtelement 85. Das Dichtelement 85 kann eine Folie sein, die einen Befestigungsbereich aufweist, der mit dem Boden des U-Profils 83 verklebt ist und die einen Überlappungsbereich aufweist, der zwischen einer Wand bzw. einem Boden 67 und einem Wand- bzw. Bodenbelag 73 angeordnet ist. Die Folienandichtung geschieht dadurch, dass eine bestehende Abdichtfolie 87 über die Folie 83 des Profilsystems angebracht wird. Das U-Profil 83 dient zur Aufnahme eines Gegenstands 79 wie Glas. Diese Anordnung des Profilsystems ermöglicht darüber hinaus die Abdichtung einer Wand- bzw. Bodenfuge 89.

Fig. 15 zeigt eine weitere Ausführungsform eines Profilsystems, die nicht von dem Schutzumfang der Patentansprüche umfasst wird. Dabei besteht das Profilsystem aus einer Magnetleiste 91 und einem daran befestigten Dichtelement 85. Die Magnetleiste 91 befindet sich im eingebauten Zustand zwischen dem Bodenbelag 73. Mit der Magnetleiste 91 verbindbar ist ein Magnetprofil 93, das auf ein Glas 79, das als Duschtüre fungiert, angebracht ist.

Schließlich ist in Fig. 16 eine perspektivische Darstellung einer Anwendung des Profilsystems mit der Ausführungsform als L-Profil 55 in Einbauposition gezeigt. Das Profilsystem besteht neben dem L-Profil 55 aus einem damit befestigten Dichtelement 63. Dieses System ist an einer Wand befestigt, wie oben u.a. zu Fig. 12 beschrieben. Das L-Profil 55 dient im Zusammenhang mit einem Klemmprofil zur Aufnahme eines Glasfestteils 103, das wiederum über ein Scharnier 97 mit einer Glastüre 95 verbunden ist. Um das Gewicht der Glastüre 95 abzufangen, befindet sich ein anschraubbarer Quader 99 auf dem L-Profil 55. Zwischen Quader und L-Profil 55 ist eine Gummizwischenlage angebracht. Der fixierte Quader 99 verhindert ein nach vorne Kippen des Glasfestteils 103 aus dem Profil heraus. Weitere Ausführungen der Erfindung ergeben sich für den Fachmann im Rahmen der nachfolgenden Patentansprüche.

## Patentansprüche

1. Profilsystem (1) für eine sanitäre Anlage, wie eine bodengleiche Dusche, umfassend:
wenigstens ein Profilelement (3), das als Sammelprofil für Duschwasser zum Einbau in oder Anbau an eine Wand oder überall in einer Dusche, wo sich Wasser ansammelt, das zu einem Abfluss geleitet werden soll, vorgesehen ist,
wenigstens ein flächiges und flexibles Dichtelement (5) zur Abdichtung zwischen Profilelement und einem an das Profilelement angrenzenden Wand- und/oder Bodenbereich, und
ein Befestigungsmittel zur Befestigung des Dichtelements (5) an dem Profilelement (3)
wobei das Dichtelement (5) einen Befestigungsbereich (19) aufweist, und
wobei das Dichtelement (5) wenigstens einen das Profilelement (3) überlappenden und losen Bereich (21) aufweist,
**dadurch gekennzeichnet, dass** der Befestigungsbereich (19) des Dichtelements (5) auch in einem nicht eingebauten Zustand an dem Profilelement (3) durch das Befestigungsmittel befestigt ist, dass
eine Gesamtfläche des Dichtelements (5) größer ist
als die Gesamtfläche der gegenüberliegenden Fläche des Profilelements,
sodass der Überlappungsbereich vollständig über den Rand der zu befestigenden Fläche des Profilelements (3) übersteht, und
dass der Überlappungsbereich (21) ausgestaltet ist, um das Profilelement (3) in seiner Einbauposition zu fixieren.

2. Profilsystem (1) nach Anspruch 1, bei dem die Einbauposition des Profilelements durch den Überlappungsbereich (21) variabel in der Vertikalen und/oder Horizontalen anpassbar ist.

3. Profilsystem (1) nach einem der vorherigen Ansprüche, bei dem das Profilelement zuschneidbar ausgeführt ist.

4. Profilsystem (1) nach einem der vorherigen Ansprüche, bei dem das Profilelement
wenigstens eine Einlassöffnung (14) zum Einlassen von Duschwasser in das Sammelprofil (3) aufweist und
wenigstens eine Auslassöffnung (15) zum Auslassen von Duschwasser in einen Siphon (33) aufweist.

5. Profilsystem (1) nach einem der vorherigen Ansprüche, bei dem das Sammelprofil (3) U-förmig mit einem Boden (7), einer Rückwand (9) und einem Oberboden (11) vorgesehen ist, die Einlassöffnung (14) auf der von der Rückwand (9) abgewandten Seite vorgesehen ist und die Auslassöffnung (15) im Boden (7) ausgebildet ist.

6. Profilsystem (1) nach Anspruch 5, bei dem sich entlang des Bodens (7) in Richtung der von der Rückwand (9) abgewandten Seite eine Einlaufschräge (13) mit einem Gefälle in Richtung der Auslassöffnung (15) erstreckt und/oder wobei die Einlaufschräge (13) wenigstens einen Drainagekanal (17) aufweist.

7. Profilsystem (1) nach einem der Ansprüche 1 und 4 - 6, bei dem der Befestigungsbereich (19) mit der Rückwand (9) und dem Boden (7) des Sammelprofils (3) flächig verbunden ist, wobei der Befestigungsbereich (19) die Rückwand (9) und den Boden (7) teilweise bedeckt.

8. Profilsystem (1) nach einem der Ansprüche 4 - 7, bei dem die Einlassöffnung (14) des Sammelprofils (3) konfiguriert ist, in der Einbauposition einen Spalt als Wasserablauf zwischen einem Wandbelag, insbesondere von Fliesen, und einem Bodenbelag, insbesondere von Fliesen, zu bilden.

9. Siphon und/oder Duschelement mit einem Profilsystem nach einem der vorherigen Ansprüche,

## Claims

1. Profile system (1) for a sanitary installation, such as a floor-level shower, comprising:
at least one profile element (3) which is provided as a collecting profile for shower water for installation in or attachment to a wall or anywhere in a shower where water collects which is to be channeled to a drain,
at least one flat and flexible sealing element (5) for sealing between the profile element and a wall and/or floor region adjacent to the profile element, and
a fastening means for fastening the sealing element (5) to the profile element (3),
wherein the sealing element (5) has a mounting area (19), and
wherein the sealing element (5) has at least one loose region (21) overlapping the profile element (3),
**characterized in that** the mounting area (19) of the sealing element (5) is also fixed to the profile element (3) in a non-installed state by the fastening means,
that a total area of the sealing element (5) is larger than the total area of the opposite surface of the profile element,
so that the overlapping region protrudes completely over the edge of the surface of the profile element (3) to be fastened, and
the overlapping region (21) being configured to fix the profile element (3) in its installation position.

2. Profile system (1) according to claim 1, in which the installation position of the profile element can be variably adapted in the vertical and/or horizontal direction by the overlapping region (21).

3. Profile system (1) according to one of the previous claims, in which the profile element (3) is designed to be cut to size.

4. Profile system (1) in accordance with one of the previous claims, in which the profile element has at least one inlet opening (14) for admitting shower water into the collection profile (3), and
at least one outlet opening (15) for discharging shower water into a siphon (33).

5. Profile system (1) in accordance with one of the previous claims, in which the collection profile (3) is provided U-shaped with a base (7), a back wall (9) and an upper base (11), the opening (14) is provided on the side facing away from the back wall (9) and the outlet opening (15) is formed in the base (7).

6. Profile system (1) according to claim 5, in which an inwardly inclined inlet slope (13) extends along the base (7) in the direction of the side remote from the back wall (9) and/or the inlet slope (13) having at least one drainage channel (17).

7. Profile system (1) according to one of the claims 1 and 4 - 6, in which the mounting area (19) is connected flatly to the back wall (9) and the base (7) of the collection profile (3), the mounting area (19) partially covering the back wall (9) and the base (7).

8. Profile system (1) according to one of the claims 4 - 7, in which the inlet opening (14) of the collection profile (3) is configured, in the installation position, to form a gap as a water drain between a wall covering, in particular of tiles, and a floor covering, in particular of tiles.

9. Siphon and/or shower element with a profile system according to one of the previous claims.

## Revendications

1. Système de profilé (1) pour une installation sanitaire telle qu'une douche de plain-pied, comprenant :
au moins un élément de profilé (3) qui est prévu comme profilé de collecte pour de l'eau de douche destiné à être installé dans une paroi ou monté sur celle-ci ou partout dans une douche où l'eau s'accumule, laquelle doit être conduite vers un trop-plein,
au moins un élément d'étanchéité (5) plan et flexible destiné à rendre étanche entre l'élément de profilé et une zone de paroi et/ou de sol contiguë à l'élément de profilé et
un moyen de fixation pour la fixation de l'élément d'étanchéité (5) à l'élément de profilé (3),
dans lequel l'élément d'étanchéité (5) présente une zone de fixation (19) et
dans lequel l'élément d'étanchéité (5) présente au moins une zone (21) lâche et recouvrant l'élément de profilé (3),
**caractérisé en ce que** la zone de fixation (19) de l'élément d'étanchéité (5) est aussi fixée dans un état non installé à l'élément de profilé (3) par le moyen de fixation,
**en ce qu'**une surface entière de l'élément d'étanchéité (5) est supérieure à la surface entière de la surface opposée de l'élément de profilé,
de sorte que la zone de recouvrement dépasse complètement du bord de la surface à fixer de l'élément de profilé (3) et
**en ce que** la zone de recouvrement (21) est configurée afin de fixer l'élément de profilé (3) dans sa position d'installation.

2. Système de profilé (1) selon la revendication 1, pour lequel la position d'installation de l'élément de profilé peut être adaptée par la zone de recouvrement (21) de manière variable à la verticale et/ou l'horizontale.

3. Système de profilé (1) selon l'une quelconque des revendications précédentes, pour lequel l'élément de profilé est réalisé de manière à pouvoir être découpé.

4. Système de profilé (1) selon l'une quelconque des revendications précédentes, pour lequel l'élément de profilé
présente au moins une ouverture d'entrée (14) pour l'entrée d'eau de douche dans le profil de collecte (3) et
présente au moins une ouverture de sortie (15) pour la sortie d'eau de douche dans un siphon (33).

5. Système de profilé (1) selon l'une quelconque des revendications précédentes, pour lequel le profil de collecte (3) est prévu en forme de U avec un fond (7), une paroi arrière (9) et un élément supérieur (11), l'ouverture d'entrée (14) est prévue sur le côté éloigné de la paroi arrière (9) et l'ouverture de sortie (15) est réalisée dans le fond (7).

6. Système de profilé (1) selon la revendication 5, pour lequel le long du fond (7) en direction du côté éloigné de la paroi arrière (9), un biais d'entrée (13) avec une pente s'étend en direction de l'ouverture de sortie (15) et/ou dans lequel le biais d'entrée (13) présente au moins un canal de drainage (17).

7. Système de profilé (1) selon l'une quelconque des revendications 1 et 4 à 6, pour lequel la zone de fixation (19) est reliée à plat à la paroi arrière (9) et au fond (7) du profilé de collecte (3), dans lequel la zone de fixation (19) recouvre partiellement la paroi arrière (9) et le fond (7).

8. Système de profilé (1) selon l'une quelconque des revendications 4 à 7, pour lequel l'ouverture d'entrée (14) du profilé de collecte (3) est configurée afin de former dans la position d'installation une fente en guise d'évacuation d'eau entre un revêtement de paroi, en particulier des carreaux et un revêtement de sol, en particulier des carreaux.

9. Siphon et/ou élément de douche avec un système de profilé selon l'une quelconque des revendications précédentes.
